# EUROPÄISCHE PATENTSCHRIFT

(11) **EP 1 462 725 B1**
(45) Veröffentlichungstag und Bekanntmachung des Hinweises auf die Patenterteilung: **10.04.2013**
(21) Anmeldenummer: 03029156.1
(22) Anmeldetag: 18.12.2003
(51) Int. Cl.: F24C 3/12

(54) **Gargerät, insbesondere Backofen, mit wenigstens einem Gasbrenner**
Cooking device, in particular backing oven with at least a gas burner
Appareil de cuisson, en particulier four de cuisson avec au moins un brûleur à gaz

(30) Priorität: 27.03.2003 DE 10313764
(43) Veröffentlichungstag der Anmeldung: 29.09.2004
(73) Patentinhaber: Electrolux Schwanden AG, 8762 Schwanden (CH)
(72) Erfinder: Schröder, Walter, 8805 Richterswil (CH)
(74) Vertreter: Baumgartl, Gerhard Willi

(56) Entgegenhaltungen:
- US-A- 4 521 183
- PATENT ABSTRACTS OF JAPAN vol. 009, no. 206 (M-406), 23. August 1985 (1985-08-23) & JP 60 066025 A (MATSUSHITA DENKI SANGYO KK), 16. April 1985 (1985-04-16)
- PATENT ABSTRACTS OF JAPAN vol. 010, no. 193 (M-496), 8. Juli 1986 (1986-07-08) & JP 61 038333 A (MATSUSHITA ELECTRIC IND CO LTD), 24. Februar 1986 (1986-02-24)
- PATENT ABSTRACTS OF JAPAN vol. 007, no. 217 (M-245), 27. September 1983 (1983-09-27) & JP 58 110926 A (MATSUSHITA DENKI SANGYO KK), 1. Juli 1983 (1983-07-01)
- PATENT ABSTRACTS OF JAPAN vol. 007, no. 157 (M-227), 9. Juli 1983 (1983-07-09) & JP 58 062433 A (SANYO DENKI KK;OTHERS: 01), 13. April 1983 (1983-04-13)

## Beschreibung

Die Erfindung betrifft ein Gargerät, insbesondere einen Backofen, mit wenigstens einem Gasbrenner, der über ein Magnetventil an eine Gasquelle angeschlossen ist.

Es ist bekannt, Gasherde mit Flammenüberwachungen auszustatten, wobei ein dem Gasbrenner zugeordneter Flammenfühler, beispielsweise ein Thermoelement, bei brennender Flamme eine Spannung liefert, die an einer Spule eines Magnetventils ein Magnetfeld bewirkt, welches ausreicht, um das Magnetventil offen zu halten. Erlischt die Flamme durch eine Störung, beispielsweise einen Windstoß, bricht die Spannung und damit das Magnetfeld zusammen, so dass das Magnetventil schließt und die weitere Gaszufuhr stoppt. Diese Flammenüberwachungen sind sehr wirksam, nützen jedoch nichts bei Überhitzungen des Gargerätes wie sie durch Betriebsstörungen oder fehlerhafte Nutzung auftreten können. Eine der Fehlerquellen kann ein abgedeckter Abgaskanal sein, eine der Folgen ein Wohnungsbrand.

Aus der JP 60066025 A und der US-A-4 521 183 sind Kochgeräte bekannt, bei denen Gasventile in Abhängigkeit von detektierten Gehäusetemperaturen mittels Mikroprozessor gesteuert werden. In der JP 58062433 A ist eine Kochersteuerung beschrieben, bei der das Schalten einer Steuerschaltung zur Öffnung zweier Gasventile mittels Folgeschaltung, zur Inbetriebnahme einer zündung und einer Flammendetektionsschaltung und zum maximalen Brennen eines Gasbrenners führt, wobei eines der Gasventile durch einen auf einen Transistor arbeitenden Temperaturdetektor gesteuert wird.

Der Erfindung liegt die Aufgabe zugrunde, die Sicherheit der Gargeräte, insbesondere Backöfen, mit wenigstens einem Gasbrenner vor allem im Hinblick auf den Überhitzungsschutz weiter zu verbessern.

Erfindungsgemäß wird diese Aufgabe durch die Merkmale des Anspruches 1 gelöst. Vorteilhafte Ausbildungen ergeben sich aus den Unteransprüchen.

Das Gargerät, insbesondere der Backofen, besitzt wenigstens einen Gasbrenner, der über wenigstens ein Magnetventil an eine Gasquelle angeschlossen ist, und wenigstens eine Temperaturüberwachung, mit der das wenigstens eine Magnetventil bei Überschreiten einer vorbestimmten Temperatur im Gargerät schließbar ist. Neben dem Schutz gegen ausströmendes Gas wird auf diese Weise auch Schutz gegen Überhitzung gewährt. Die Temperaturüberwachung ist ein Temperaturschalter, mit dem bei Überschreiten der vorbestimmten Temperatur ein Haltestrom zum Offenhalten des Magnetventils unterbrechbar ist. Der Temperaturschalter ist zwischen das Magnetventil und einen Flammenfühler geschaltet

Mehreren oder allen Gasbrennern können ein gemeinsames Magnetventil und eine gemeinsame Temperaturüberwachung zugeordnet sein. Jedoch ist es auch vorgesehen, einem, mehreren oder allen Gasbrennern jeweils ein Magnetventil und eine Temperaturüberwachung zuzuordnen.

Der Temperaturschalter ist beispielsweise eine Schmelzsicherung.

Der ausgeschaltete Temperaturschalter kann nach vorbestimmter Zeit selbsttätig oder über eine Resetfunktion manuell wieder einschaltbar sein.

Die Temperaturüberwachung bzw. deren temperaturempfindliches Element ist insbesondere an einem frei wählbaren Ort des Garagerätes anordenbar. Sie lässt sich an Gasgeräten mit oder ohne Elektroanschluss anwenden, insbesondere an Backöfen, Kochmulden oder Kombigeräten.

Die Erfindung wird nachstehend anhand mehrerer Ausführungsbeispiele näher erläutert. In den zugehörigen schematischen Zeichnungen zeigen:
Fig. 1 eine nicht zur Erfindung gehörige Überhitzungsüberwachung, die mittels Thermoelement auf ein oder mehrere flammenüberwachte Gasbrenner arbeitet, im normalen Betriebszustand des oder der Gasbrenner,
Fig. 2 im abgeschalteten Zustand des oder der Gasbrenner aufgrund erloschener Flamme,
Fig. 3 im abgeschalteten Zustand des oder der Gasbrenner aufgrund Überhitzung im Backofen,
Fig. 4 eine Überhitzungsüberwachung, die mittels Thermoschalter auf einen flammenüberwachten Gasbrenner arbeitet, im normalen Betriebszustand des Gasbrenners,
Fig. 5 im abgeschalteten Zustand des Gasbrenners aufgrund erloschener Flamme,
Fig. 6 im abgeschalteten Zustand des Gasbrenners aufgrund Überhitzung im Backofen,
Fig. 7 eine Überhitzungsüberwachung, die mittels Schmelzsicherung auf einen flammenüberwachten Gasbrenner arbeitet, im normalen Betriebszustand des Gasbrenners,
Fig. 8 im abgeschalteten Zustand des Gasbrenners aufgrund erloschener Flamme,
Fig. 9 im abgeschalteten Zustand aufgrund Überhitzung im Backofen und
Fig. 10 ein Herd mit Flammen- und Überhitzungsüberwachung.

Gemäß Ausführungsbeispiel nach Fig. 1 bis 3, das nicht zur Erfindung gehört, ist in eine Gasleitung 2, die direkt oder über Flammenüberwachungen 4 an einen oder mehrere Gasbrenner 6 führt, eine Überhitzungsüberwachung 8 geschaltet.

Die Flammenüberwachung 4 weist ein in die Gasleitung 2 geschaltetes Magnetventil 10 auf, dessen Magnetspule 12 durch einen dem Gasbrenner zugeordneten Flammenfühler 14 angesteuert wird, der bei brennender Flamme eine Haltespannung zum Offenhalten des Magnetventils 10 liefert, die bei Erlöschen der Flamme zusammenbricht.

Die Überhitzungsüberwachung 8 weist ein in die Gasleitung 2 geschaltetes Magnetventil 16 auf, dessen Magnetspule 18 durch ein im Gargerät 20 (Fig. 10) angeordnetes Thermoelement 22 angesteuert wird, das bei Überhitzung des Gargerätes 20 eine Spannung zum Schließen des Magnetventils 16 liefert, wobei dessen nichtdargestelltes Schließglied zumindest teilweise permanentmagnetisch ist, so dass das Magnetventil 16 nach dem Schließvorgang auch bei späterem Abfallen der Thermospannung geschlossen bleibt.

In Fig. 1 ist der normale Betriebszustand dargestellt. Das Magnetventil 10 ist offen, da der Flammenfühler 14 aufgrund brennender Flamme des Gasbrenners 6 (TF ≥ T1) eine Haltespannung zum Offenhalten des Magnetventils 10 liefert. Das Magnetventil 16 ist ebenfalls geöffnet, da das Thermoelement 22 aufgrund naormaler Gerätetemperatur (TG ≤ T2) eine Spannung unterhalb der Schließspannung liefert.

Fig. 2 zeigt einen Zustand nach angesprochener Flammenüberwa-, chung. Das Magnetventil 10 ist geschlossen, da der Flammenfühler 14 aufgrund erloschener Flamme des Gasbrenners 6 (TF < T1), sei es durch Störung oder durch Windstoß, keine Haltespannung zum Offenhalten des Magnetventils 10 mehr liefert. Das Magnetventil 16 ist offen, da das Thermoelement 22 aufgrund einer Gerätetemperatur auf oder unter der vorbestimmten Normaltemperatur (TG ≤ T2) nach wie vor eine Spannung unterhalb der Schließspannung liefert.

Fig. 3 schließlich ist ein Zustand nach angesprochener Überhitzungsüberwachung zu entnehmen. Das Magnetventil 16 ist geschlossen, da das Thermoelement 22 aufgrund einer Gerätetemperatur über der vorbestimmten Normaltemperatur (TG > T2) eine Spannung zum Schließen des Magnetventils 16 geliefert hat und das nichtdargestellte permanentmagnetische Schließglied das Schließen aufrechterhält, so dass die Flamme des Gasbrenners 6 durch unterbrochene Gastzufuhr erloschen (TF < T1) und hierdurch auch das Magnetventil 10 geschlossen ist.

Die Überhitzungsüberwachung 8 kann, wie dargestellt, in Reihe zur Flammenüberwachung 4 liegen oder ohne diese in die Gasleitung 2 geschaltet sein. Sie kann insbesondere jedem Gasbrenner 6 separat oder mehreren oder allen Gasbrennern 6 gemeinsam zugeordnet sein.

Nach Ansprechen der Überhitzungsüberwachung ist der Betriebszustand durch Ausführen eines Resetvorgangs wieder herstellbar, beispielsweise durch den Kundendienst.

Gemäß Ausführungsbeispiel nach Fig. 4 bis 6, das im Gegensatz zu dem Ausführungbeispiel nach Fig. 1 bis 3 zur Erfindung gehört, besteht die Überhitzungsüberwachung 8 aus einem in den Stromkreis der Flammenüberwachung 4 geschalteten Thermoschalter 24, der bei einer Gerätetemperatur über der vorbestimmten Normaltemperatur (TG > T2) öffnet und den vom Flammenfühler 14 an die Magnetspule 12 geführten Haltestrom zum Offenhalten des Magnetventils 10 unterbricht.

In Fig. 4 ist wiederum der normale Betriebszustand dargestellt. Das Magnetventil 10 ist geöffnet, da der Flammenfühler aufgrund brennender Flamme des Gasbrenners 6 (TF ≥ T1) eine Haltespannung zum Offenhalten des Magnetventils 10 liefert und der Thermoschalter 24 aufgrund einer Gerätetemperatur auf oder unter der vorbestimmten Normaltemperatur (TG ≤ T2) geschlossen ist.

Fig. 5 zeigt wiederum einen Zustand nach angesprochener Flammenüberwachung. Das Magnetventil 10 ist geschlossen, da der Flammenfühler 14 aufgrund erloschener Flamme des Gasbrenners 6 (TF < T1) keine Haltespannung zum Offenhalten des Magnetventils 10 mehr liefert.

Fig. 6 ist wiederum ein Zustand nach angesprochener Überhitzungsüberwachung zu entnehmen. Das Magnetventil 10 ist geschlossen, da der Thermoschalter aufgrund einer Gerätetemperatur über der vorbestimmten Normaltemperatur (TG > T2) offen ist und keine Haltespannung zum Offenhalten des Magnetventils 10 mehr zur Verfügung steht.

Da nur der Flammenfühler, nicht aber das von diesem beaufschlagte Magnetventil brennergebunden ist, kann auch die Überhitzungsüberwachung zusammen mit der Flammenüberwachung nicht nur jedem Gasbrenner 6 separat, sondern auch mehreren oder allen Gasbrennern 6 gemeinsam zugeordnet sein, wobei beispielsweise ein Flammenfühler nur einem der Brenner, beispielsweise dem Backofenbrenner, zugeordnet ist oder mehrere Flammenfühler unterschiedlicher Brenner in UND-Verknüpfung auf ein Magnetventil arbeiten und der Thermoschalter der Überhitzungsüberwachung im Gargerät an einem frei wählbaren Ort anordenbar ist, bei reinen Backöfen beispielsweise in der Ebene des Backofenbrenners, bei Kombigeräten beispielsweise in Muldennähe.

Nach Ansprechen der Überhitzungsüberwachung lässt sich der Betriebszustand entweder durch einen Resetvorgang, der beispielsweise durch den Kundendienst durchgeführt wird, oder durch selbsttätiges Wiedereinschalten des Thermoschalters nach vorbestimmter Zeit (Takten des Thermoschalters) wieder herstellen.

Gemäß Ausführungsbeispiel nach Fig. 7 bis 9 ist der beispielsweise taktbare Thermoschalter 24 durch eine Schmelzsicherung 26 ersetzt, die bei einer Gerätetemperatur über der vorbestimmten Normaltemperatur (TG > T2) schmilzt und auf diese Weise den vom Flammenfühler 14 an die Magnetspule 12 geführten Haltestrom zum Offenhalten des Magnetventils 10 unterbricht. Die dargestellten Zustände und die möglichen Zuordnungen entsprechen denen des Ausführungsbeispiels nach Fig. 4 bis 6.

In Fig. 10 ist ein Gasherd 20 mit einem Gehäuse 28 und einem darin aufgenommenen Backofen 30 dargestellt, der durch einen darunter oder an seiner Unterseite angeordneten Gasbrenner 6 beheizbar und bei geöffneter Tür 32 von vorn mit Gargut beschickbar ist. Auf seiner Oberseite befindet sich eine Kochmulde 34, deren nichtdargestellte Kochstellen ebenfalls durch nicht dargestellte Gasbrenner beheizbar sind. Dieser Gasherd wird nach den Prinzipien gemäß Fig. 4 bis 6 und Fig. 7 bis 9 überwacht.

Gemäß einer ersten Variante sind dem Gasbrenner 6 des Backofens 30 und den Gasbrennern der Kochmulde 34 jeweils ein Flammenfühler zugeordnet, die in UND-Verknüpfung auf ein gemeinsames, in der Hauptzuleitung liegendes Magnetventil 10 arbeiten, wobei zwischen dieses Magnetventil 10 und die UND-verknüpften Flammenfühler Thermoschalter bzw. Schmelzsicherungen geschaltet sind, die in der Ebene des Backofenbrenners 6 und nahe der Kochmulde sitzen.

Fällt bei Erlöschen wenigstens einer Flamme oder Öffnung wenigstens eines Thermoschalters bzw. Schmelzen wenigstes einer Schmelzsicherung der Haltestrom ab, schließt das gemeinsam beaufschlagte Magnetventil, so dass alle Brenner kein Gas mehr erhalten.

Gemäß einer zweiten Variante sind dem Backofenbrenner 6 und den Kochstellenbrennern jeweils eine Flammenüberwachung 4 zugeordnet, wobei zwischen den Magnetventilen und den Flammenfühlern Thermoschalter bzw. Schmelzsicherungen geschaltet sind, die in der Ebene des Backofenbrenners und/oder in der Nähe der Kochmulde sitzen.

Fällt bei Erlöschen einer Flamme oder bei Öffnung eines Thermoschalters bzw. Schmelzen einer Schmelzsicherung der Haltestrom ab, schließt das entsprechende Magnetventil, so daß nur der zugeordnete Brenner kein Gas mehr erhält.

Gemäß einer dritten Variante sind dem Backofenbrenner 6 und den Kochstellenbrennern jeweils eine Flammenüberwachung zugeordnet, wobei nur zwischen dem Magnetventil und dem Flammenfühler des Backofenbrenners 6 ein Thermoschalter bzw. eine Schmelzsicherung geschaltet ist, der oder die in der Ebene des Backofenbrenners oder in der Nähe der Mulde sitzt oder sitzen.

Fällt bei Erlöschen der Flamme eines Kochstellenbrenners der Haltestrom ab, schließt das entsprechende Ventil, so dass der Kochstellenbrenner kein Gas mehr erhält. Fällt bei Erlöschen der Flamme des Backofenbrenners oder bei Öffnung des zugehörigen Thermoschalters bzw. Schmelzen der zugehörigen Schmelzsicherung der Haltestrom ab, schließt das zugehörige Ventil, so dass der Backofenbrenner kein Gas mehr erhält.

## Patentansprüche

1. Gargerät, insbesondere Backofen, mit wenigstens einem Gasbrenner (6), der über wenigstens ein Magnetventil (10, 16) an eine Gasquelle angeschlossen ist, und wenigstens einer Temperaturüberwachung, mit der das wenigstens eine Magnetventil (10, 16) bei Überschreiten einer vorbestimmten Temperatur (T2) im Gargerät schließbar ist, **dadurch gekennzeichnet, dass** die Temperaturüberwachung ein Temperaturschalter (24, 26) ist, mit dem bei Überschreiten der vorbestimmten Temperatur (T2) ein Haltestrom zum Offenhalten des Magnetventils (10) unterbrechbar ist, wobei der Temperaturschalter (24, 26) zwischen das Magnetventil (10) und einen Flammenfühler (14) geschaltet ist.

2. Gargerät nach Anspruch 1, bei dem mehreren oder allen Gasbrennern (6) ein gemeinsames Magnetventil (10, 16) und eine gemeinsame Temperaturüberwachung und/oder einem, mehreren oder allen Gasbrennern (6) jeweils ein Magnetventil (10, 16) und eine Temperaturüberwachung zugeordnet sind.

3. Gargerät nach Anspruch 1 oder 2, bei dem der ausgeschaltete Temperaturschalter (24) nach vorbestimmter Zeit selbsttätig wieder einschaltet.

4. Gargerät nach einem der Ansprüche 1 bis 3, bei dem der ausgeschaltete Temperaturschalter (24) über eine Resetfunktion manuell wieder einschaltbar ist.

5. Gargerät nach Anspruch 1 oder 2, bei dem der Temperaturschalter (26) eine Schmelzsicherung ist.

6. Gargerät nach einem der Ansprüche 1 bis 5, bei dem die Temperaturüberwachung bzw. deren temperaturempfindliches Element an einem frei wählbaren Ort des Gargerätes anordenbar ist.

## Claims

1. Cooking appliance, in particular oven, having at least one gas burner (6) which is connected to a gas source via at least one magnet valve (10, 16), and at least one temperature monitor, with which the at least one magnet valve (10, 16) can be closed when a predetermined temperature (T2) in the cooking appliance is exceeded, **characterised in that** the temperature monitor is a temperature switch (24, 26), with which a holding current for opening the magnet valve (10) can be interrupted when a predetermined temperature (T2) is exceeded, wherein the temperature switch (24, 26) is connected between the magnet valve (10) and a flame sensor (14).

2. Cooking appliance according to claim 1, in which a common magnet valve (10, 16) and a common temperature monitor are assigned to several or all gas burners (6) and/or in each case a magnet valve (10, 16) and a temperature monitor are assigned to one, several or all gas burners (6).

3. Cooking appliance according to claim 1 or 2, in which the switched-off temperature switch (24) switches on again automatically after a predetermined time.

4. Cooking appliance according to one of claims 1 to 3, in which the switched-off temperature switch (24) can be switched on again manually via a reset function.

5. Cooking appliance according to claim 1 or 2, in which the temperature switch (26) is a fusible cut-out.

6. Cooking appliance according to one of claims 1 to 5, in which the temperature monitor or its temperature-sensitive element can be arranged at a freely selectable site on the cooking appliance.

## Revendications

1. Appareil de cuisson, en particulier four, avec au moins un brûleur à gaz (6), qui est relié par au moins une vanne magnétique (10, 16) à une source de gaz, et au moins une surveillance de température, par laquelle la au moins une vanne magnétique (10, 16), lors d'un dépassement d'une température prédéterminée (T2) dans l'appareil de cuisson, peut être fermée, **caractérisé en ce que** la surveillance de température est un commutateur de température (24, 26) au moyen duquel, lors du dépassement de la température prédéterminée (T2), un courant de maintien pour le maintien à l'état ouvert de la vanne magnétique (10) peut être interrompu, où le commutateur de température (24, 26) est monté entre la vanne magnétique (10) et un capteur de flammes (14) .

2. Appareil de cuisson selon la revendication 1, dans lequel sont associés à plusieurs ou à tous les brûleurs à gaz (6) une vanne magnétique commune (10, 16) et une surveillance de température commune et/ou à un, plusieurs ou à tous les bruleurs à gaz (6) respectivement une vanne magnétique (10, 16) et une surveillance de température.

3. Appareil de cuisson selon la revendication 1 ou 2, dans lequel le commutateur de température mis hors service (24), après un temps prédéterminé, se met automatiquement en service à nouveau.

4. Appareil de cuisson selon l'une des revendications 1 à 3, dans lequel le capteur de température mis hors service (24) peut être remis manuellement à nouveau en service par une fonction de remise à l'état initial.

5. Appareil de cuisson selon la revendication 1 ou 2, dans lequel le commutateur de température (26) est un fusible.

6. Appareil de cuisson selon l'une des revendications 1 à 5, dans lequel la surveillance de température respectivement son élément réagissant à la température peut être disposées à un emplacement pouvant être sélectionné librement de l'appareil de cuisson.
